# EUROPÄISCHE PATENTANMELDUNG

(11) **EP 0 033 772 A1**
(43) Veröffentlichungstag der Anmeldung: **19.08.1981**
(21) Anmeldenummer: 80107570.6
(22) Anmeldetag: 04.12.1980
(51) Int. Cl.: A24F 13/04

(54) **Filter mit langem Rauchkanal um das Rauchen unschädlicher zu machen**

(30) Priorität: 08.02.1980 CH 1010/80
(71) Anmelder: Sarabèr, Petrus, CH-4143 Dornach 2 (CH); Sarabèr, Egon, CH-4143 Dornach 2 (CH)
(72) Erfinder: Sarabèr, Petrus, CH-4143 Dornach 2 (CH); Sarabèr, Egon, CH-4143 Dornach 2 (CH)

(57) **Zusammenfassung**

Die Erfindung betrifft ein Filter, das, nach den wissenschaftlich anerkannten Kriterien - extrem langer Rauchweg, Änderung der Geschwindigkeit und der Richtung des Rauches -, eine optimal mögliche Entgiftung des Tabakrauches bewirkt.

Das Filter ist aus einem spiral- oder lamellenförmigen Kern (1) und einem Filtermantel (3) zusammengesetzt. Radiale Kerneinschnitte (2) bilden zusammen mit dem Filtermantel einen sehr langen Rauchkanal, der zum Beispiel bei einer Kernlänge von 50 mm, einer Länge bis zu 600 mm erreichen kann. Bei den bekannten Filterpatronen beträgt der Rauchweg höchstens 55 mm.

Mit dem spiralförmigen Kern (1) ändert sich die Bewegungsrichtung des Rauches kontinuierlich, und mit dem Lamellenkern wird der Rauch abwechselnd um 180 und 340° in der Richtung verändert. In beiden Fällen wird der Rauch so gründlich durchgewirbelt, daß Nikotin und Teerteilchen sich zu größeren Partikeln zusammenballen, die auch giftige Gasmoleküle wie das Kohlenmonoxyd miteinschließen. Die mit Gasmoleküle befrachteten Nikotinpartikeln bleiben an den Wänden des Rauchkanals haften und werden damit rasch eliminiert. Mit dem Lamellenkern bewirken kleine Rauchdurchlässe in den einzelnen Lamellen jedesmal eine Beschleunigung des Rauches, wodurch die Wirkung noch verstärkt wird.

Am Ende des Rauchkanals können Schadstoffreste mittels einer Düse (5) und kleiner Frischluftöffnungen (7) noch weiter verringert werden.

Das Filter kann als Filterpatrone für Raucherutensilien oder als Zigaretten- bzw. Zigarrenspitze gestaltet werden.

## Beschreibung

Die Erfindung betrifft Filterpatronen für Raucherutensilien, und zigaretten- bzw. Zigarrenspitzen, in denen ein Filterkern integriert ist.

Es ist ein Vielzahl Filterpatronen bekannt, die zum Beispiel aus saugfähigem Material bestehen, solche, die Chemikalien verschiedener Art und Zusammenstellung enthalten und andere, die aus ineinandergeschobenen Hohlzylindern bestehen. Bei einige Filterpatronen dieser Art wird der Rauch durch enge Rauchdurchlässe geführt, um eine Abscheidung von Teer- und Nikotinpartikeln zu erreichen.

Die meisten der bekannten Filterpatronen bezwecken einzig eine Entnikotisierung des Rauches, ohne die Eliminierung der hochgiftigen Gase, insbesondere des Kohlenmonoxyds, zu berücksichtigen. Um das zu erreichen ist der Rauchweg bei diesen Filtern mit höchstens 55 mm viel zu kurz.

Die aus wissenschaftlichen Untersuchungen als notwendig erkannten Maßnahmen, um den Tabakrauch unschädlich zu machen, galten bisher als unrealisierbar und sind wohl deswegen bei den handelsüblichen Filterpatronen noch nicht verwirklicht worden.

Richtungsweisend auf diesem Gebiete ist u.A. die anläßlich der " II Preisfrage des Luigi Bernhardini-Gedächtnis- Preisausschreibens " von Dr. Adolf Wenusch in,März 1942 eingereichte Schrift: " Durch welche Maßnahmen kann das Rauchen unschädlich gemacht werden ".In dieser Schrift sind die Voraussetzungen einer größtmög - lichen Ausfilterung der im Tabakrauch enthaltenen Schadstoffe klar umschreieben: 1. extrem langer Rauchweg, 2. Änderung der Rauchgeschwindigkeit und 3.Richtungsänderung des Rauchweges.

Aufgabe der vorliegenden Erfindung ist es, für den genannten Zweck ein Filter zu verwirklichen, bei dem die von Dr.Wenusch genannten Kriterien nicht allein erfüllt, sondern auch durch weitere Verbesserungen überboten werden und dabei so klein sind, daß das Filter die handelsüblichen Abmessungen nicht überschreitet.

Gelöst wird diese Aufgabe erfindungsgemäß dadurch, daß das Filter aus einem Filterkern und ein Filtermantel zusammengesetzt ist, und der Filterkern mit radialen, vorzugsweise rechteckigen Einschnitten versehen ist, die zusammen mit der Innenwandung des Filtermantels einen langen umlaufenden Rauchkanal bilden. So ist zum Beispiel bei einer Kernlänge von 40 mm ohne weiteres eine Kanallänge bis zu 500mm realisierbar.

Der Rauchkanal ist so beschaffen, daß der Rauch beim Durchgang des Filters eine Kreisformige Bahn beschreibt, die vom Anfang bis zum Ende entweder kontinuierlich oder mehrmals abwechselnd ihre Richtung um 340⁰ und 180⁰ verändert. Dadurch wird der Rauch ununterbrochen in eine Drehbewegung versetzt, die eine intensive Umwirbelung des Rauches bewirkt, was, zusammen mit dem rechteckigen Querschnitt des Rauchkanals um ca. 20% größeren Umfang als bei einem runden geraden Rauchkanal, nicht allein zu einer besseren Ablagerung der Teer- und Nikotinpartikel an den Wände des Rauchkanals führt, sondern es werden auch Moleküle der Gasphase, wie das hochgiftige Kohlenmonoxyd, gebunden und abgesetzt.

Um das Kohlenmonoxyd seine Giftigkeit noch mehr zu nehmen, können kleine Belüftungsöffnungen am Ende des Filters vorgesehen werden. Um nach Durchgang des Rauchkanals noch im Rauch verbliebene Teer-und Nikotinreste zu verringern, können am Ende des Filtermantels Mittel angebracht werden, die eine zusätzliche Reinigung bewirken. Mit einem Filter nach der Erfindung wird ein bisher nie erreichter Entgiftungsgrad des Rauches erreicht.

Der technische Fortschritt des vorliegenden Erfindungsgegenstands im Vergleich zu den bis jetzt bekannten Filtern ergibt sich aus dem sehr langen Rauchweg bei sehr geringen Abmessungen, mehrmaliger oder kontinuierlicher Richtungsänderung und wiederholter Geschwindigkeitsänderung des Rauches wodurch neben einer guten Nikotinab - scheidung auch die noch viel giftigere Gase unschädlicher gemacht werden.

Einzelheiten und Ausgestaltungen des vorliegenden Erfindungsgegenstandes ergeben sich aus der nachfolgenden Beschreibung der in der Zeichnung dargestellten Ausführungsbeispiele in Zusammenhang mit den Ansprüche.

Es zeigen beispielsweise :

'Das in Fig.1 in Längsschnitt gezeigte Filter und die Zigarettenspitze nach Fig.14 bestehen aus einem Filterkern 1 mit spiralförmigem Einschnitt 2 und den Filtermantel 3, der nach Fig. 14 aus einer Zigarettenspitze besteht. Der Tabakrauch hat von der Ziga - .retteneinsteckseite 4 her freien Zugang zu dem - vom Filterkerneinschnitt 2 und Filtermantel 3 gebildeten - Rauchkanal 2. Der Tabakrauch durchläuft kontinuierlich seine Richtung verändernd den spiralförmigen Rauchkanal 2 und verläßt am Ende durch eine enge Düsenöffnung 5 den Rauchausgang 6. Dadurch, daß der Rauch nicht geradeaus, sondern im Kreise herumgeführt wird, kann sich keine Rauch - säule bilden, die erfahrungsgemäß nur mit der Aussenseite die Kanalwand berühren würde.

Durch die Kreisbewegung des Rauches wird der Rauch an den Wände des Rauchkanals fortwährend zurückgedrängt und dadurch gründlich durchgewirbelt, mit dem Erfolg, daß die Nebelteilchen des Rauches zusammen stoßen und zusammenkleben. Es bilden sich grössere und schwerere Teilchen, die leicht auf allen Begrenzungsflächen des Rauchkanals hängen bleiben. Auch Moleküle der hochgiftige Gase stoßen mit Nikotinteilchen zusammen, werden gebunden, und das führt zu einer rasche Eliminierung dieser gefährlichen Giftgase.

Das in Fig.3 in Längsschnitt und in Fig. 6 bis 9 in Teilschnitten dargestellte Filter besteht aus einem Filterkern mit radialen parallelen Einschnitte 9 und dem Filtermantel 13. Die Kernein - schnitte 9 zwischen jeweils zwei benachbarten "Lamellen" 10 sind an einer Seite von der Achse 11 ausgehend mit einem Steg 12 Fig. 7 - 9 bis zum Lamellenrand geschlossen und bilden zusammen mit dem Filtermantel 13 den Rauchkanal. Am Rande der Lamellen 10 sind ab - wechselnd rechts und links der Stege 12 Rauchdurchlässe 14,15 und 18 angebracht, die von verschiedener Form und Grösse sein können. Die Wirkungsweise dieses Filter nach Fig.3 wird anhand der Fig. 6 - 9 nachfolgend erklärt; die Kernsinschnitte 9 bilden mit dem Filtermantel 13 den Rauchkanal. Durch den Rauchdurchlaß 18 in der oberen Lamelle 16 Fig.3 und 6 wird der Rauch angenagen und kommt unmittelbar in den darunterliegender durch beiden oberen Lamellen 10 und 16 gebildeten Zwischenraum 9, wird dort um ca. 340° nach links drehend im Kreise herumgeführt und kannt mit einer Umlenkung von 180° durch den Rauchdurchlaß 14 Fig. 7 in den nächsten Zwischenraum und wird nun nach rechts drehend, im Kreise , durch den Rauchdurchlaß 15 Fig.8 eine Stufe tiefer wieder geführt zu werden. Diese Vorgänge wiederholen sich merkmale, bis der Rauch durch den Rauchdurchlaß 18 Fig.3 und 9 den Rauchkanal verlässt,

Eine stellenweise Verdichtung und der Rauches kann bei diesem Filter dadurch daß die Rauchdurchlässe 14 und 15 verschieden groß gewählt werden, wodurch die Filterwirkung noch verstärkt wird.

Bei der in Fig.3 dargestellten Filter wire der Rauch am Filterende noch einer Schlußreinigung mit der Düse 5 oder nach Fig. 10 mit einer Granulatfüllung 21 als zusatzfilter unterzogen. Durch am Ende des Filters angebrachten Fruschluftöffnungen 7, Fig.11 und 14 kann auch das Kohlenmonoxyd zusätzlich noch mehr entgiftet werden. Das hiervor beschriebene Filter mit dem Lasellenkern nach Fig.3 ergibt eine bessere Entgiftung des Tabakrauches als das Filter mit dem spiralförmigen von Änderung der Rauches verstärkt,

## Patentansprüche

1 Filter mit langem Rauchkanal, um das Rauchen unschädlicher zu machen , das aus einem Filterkern und einem Filtermantel besteht, dadurch gekennzeichnet, daß in dem zylindrischen Filterkern Einschnitte angebracht sind, die zusammen mit dem Filtermantel den Rauchkanal bilden.

2 Filter nach Anspruch 1, dadurch gekennzeichnet, daß der Filterkerneinschnitt spiralförmig verläuft.

3 Filter nach Anspruch 1, dadurch gekennzeichnet, daß in den Filterkern parallel zu einander verlaufende radiale Einschnitte so angebracht sind, daß ein Gebilde aus mehreren, hintereinander angeordneten Lamellen entsteht.

4 Filter nach Anspruch 3, dadurch gekennzeichnet, daß die Zwischen - räume zwischen zwei benachbarten Lamellen jeweils an einer Seite, von der Achse bis zum Lamellenrand, durch Stege geschlossen sind und daß in den Lamellen abwechselnd links und rechts der Stege ein Rauchdurchlaß vorhanden ist.

5 Filter nach Anspruch 1, dadurch gekennzeichnet, daß sich am Ende des Filtermantels ein Teer- und Nikotinabschneidender Düse befindet.

6 Filter nach Anspruch 1, dadurch gekennzeichnet, daß in oder an dem Filtermantel Raum für ein Zusatzfilter vorhanden ist.

7 Filter nach Anspruch 1, dadurch gekennzeichnet, daß eine Zigaretten-oder Zigarrenspitze als Filtermantel dient, in der der Filterkern integriert ist.

8 Filter nach Anspruch 1, dadurch gekennzeichnet, das im Filtermantel kleine Öffnungen für Frischluftzufuhr angebracht sind.
